# EUROPÄISCHE PATENTSCHRIFT

(11) **EP 1 211 371 B1**
(45) Veröffentlichungstag und Bekanntmachung des Hinweises auf die Patenterteilung: **03.01.2007**
(21) Anmeldenummer: 01127204.4
(22) Anmeldetag: 16.11.2001
(51) Int. Cl.: E05C 9/00

(54) **Verschlussgetriebe und Profilrahmen mit Verschlussgetriebe**
Locking device and profile frame with locking device
Crémone-serrure et cadre de profilés avec crémone-serrure

(30) Priorität: 29.11.2000 DE 20020664 U
(43) Veröffentlichungstag der Anmeldung: 05.06.2002
(73) Patentinhaber: Gretsch-Unitas GmbH Baubeschläge, D-71254 Ditzingen (DE)
(72) Erfinder: Mauckner, Dieter, 71229 Leonberg (DE); Mittenentzwei, Jörg, Dipl.-Ing. (FH), 73734 Esslingen (DE)
(74) Vertreter: Dreiss, Fuhlendorf, Steimle & Becker

(56) Entgegenhaltungen:
- EP-A- 0 674 071
- DE-U- 9 100 436
- FR-A- 2 207 516

## Beschreibung

Die Erfindung betrifft ein Verschlussgetriebe und einen Profilrahmen mit einem Verschlussgetriebe.

Es ist bekannt, dass Fenster und Türen beim Hersteller einbaufertig konfektioniert werden. Für den Transport zum Großhändler oder zum einbauenden Schreiner oder direkt zur Baustelle wäre es jedoch hinderlich, wenn an den Fenstern oder Türen bereits die Betätigungsgriffe befestigt wären. Man könnte die Fenster oder Türen nicht kompakt stapeln. Daher ist es üblich, die Betätigungsgriffe separat von den Fenstern oder Türen anzuliefern. Die Betätigungsgriffe werden dann auf der Baustelle mittels zweier Schrauben befestigt, welche in Gewinde eingreifen, die sich am Getriebegehäuse befinden. Damit aber das Getriebe sich während des Transports des Fensters oder der Tür nicht verschiebt oder u.U. sogar verloren geht, muss es am entsprechenden Flügel festgelegt werden.

Hierfür schlägt die DE 87 14 187 U1 vom Getriebegehäuse abstehende Zentriernasen vor, die mit Anschlägen im Flügelprofil zusammenwirken. Die DE 91 00 436 U1 schlägt eine Befestigung vor, die u.a. einen Sicherungsbügel aufweist.

Aus der EP 0 674 071 A1 ist ein Getriebe bekannt, welches mit zwei Federkapseln am Flügel befestigt wird, die im Getriebegehäuse eingelassen sind und die einen Verschluss bilden. Dieser Verschluss wird mit einem Werkzeug, beispielsweise einem Schraubendreher, betätigt. Dabei werden die Federkapseln entarretiert und treten aus dem Getriebegehäuse heraus und in entsprechende Ausfräsungen am Rahmen ein.

Der Erfindung liegt die Aufgabe zugrunde, den Aufwand bei der Herstellung und den Aufwand beim Einbau des Verschlussgetriebes zu reduzieren.

Diese Aufgabe wird erfindungsgemäß mit einem Verschlussgetriebe gelöst, das die Merkmale des Anspruchs 1 aufweist. Diese Aufgabe wird auch mit einem Profilrahmen mit einem Verschlussgetriebe gelöst, der die Merkmale des Anspruchs 11 aufweist.

Mit der Schnappeinrichtung kann auf einfache Weise, z.B. durch Andrücken des Schieber an eine Profilnut des Profilrahmens, eine einfache Befestigung bewirkt werden. Das Getriebe ist nun ohne Zuhilfenahme von Werkzeug am Profilrahmen befestigbar. Die Schnappeinrichtung ist derart konzipiert, dass sie zusammen mit dem Schieber in der entsprechenden Profilnut verschiebbar ist. Dabei ist die Schnappeinrichtung im Wesentlichen U-förmig ausgebildet und greift mit den freien Enden in die Profilnut des Profilrahmens ein. Dabei sind die freien Enden mit nach außen abstehenden Rasthaken versehen, die in der Profilnut, insbesondere hinter Vorsprüngen verrasten. Derart ausgebildete Schnappeinrichtungen sind relativ einfach aufgebaut, preiswert herstellbar, einfach in der Handhabung und dennoch robust.

Bei einer Weiterbildung ist vorgesehen, dass das Getriebegehäuse mit mindestens einem Vorsprung versehen ist. Beim Einsetzen des Getriebegehäuses in die Aufnahmeöffnung wird der Vorsprung in die Ausfräsung eingeschoben. Durch den Vorsprung wird verhindert, dass sich das Verschlussgetriebe, wenn es über die Schnappeinrichtung am Profilrahmen befestigt wird, verschiebt, und dass die Befestigungsöffnungen am Getriebegehäuse zu den Ausfräsungen am Profilrahmen fluchten, so dass der Betätigungsgriff problemlos angeschraubt werden kann. Dies bedeutet, dass nicht alle Kräfte über die Halteschrauben abgestützt werden müssen. Der Vorsprung erlaubt also eine Lagesicherung des Getriebes bis zur Befestigung des Betätigungsgriffs. Dies bedeutet, dass das Getriebe, welches lediglich über die Schnappeinrichtung am Profilrahmen befestigt ist, auch in der vorgesehenen Lage gehalten wird. Zusätzlich werden die mit dem Betätigungsgriff ausgeübten Kräfte vollständig auf den Schieber übertragen, wobei sich das Getriebegehäuse über den Vorsprung auch an der zweiten Ausfräsung abstützt.

Bei einem besonders bevorzugten Ausführungsbeispiel wird die zweite Ausfräsung von drei Durchtrittsöffnungen gebildet. Außerdem weist das Getriebegehäuse zwei Vorsprünge auf, die bei eingesetztem Getriebe in zwei der Durchtrittsöffnungen liegen. Hierdurch wird die Sicherheit gegen ungewolltes Verschieben des Getriebes während des Transports noch erhöht, außerdem können die auf das Getriebe einwirkenden Kräfte noch besser verteilt werden.

Bei einer Ausführungsform ist vorgesehen, dass die Schnappeinrichtung mittels eines Werkzeugs lösbar ist. Dabei kann die Schnappeinrichtung zum Ausbau des Verschlussgetriebes drehbar und/oder zurückschwenkbar sein. Dies hat den wesentlichen Vorteil, dass das Verschlussgetriebe ohne Beschädigung der Schnappeinrichtung vom Profilrahmen wieder gelöst und anschließend wieder eingesetzt und verrastet werden kann. Bei anderen Ausführungsformen ist die Schnappeinrichtung als einmal verwendbares Bauteil ausgestaltet und wird beim Lösen des Verschlussgetriebes vom Profilrahmen zerstört.

Ein weiterer Vorteil wird bei einer Ausführungsform darin gesehen, dass das Getriebegehäuse schwimmend im oder am Schieber gelagert ist. Diese schwimmende Lagerung des Getriebegehäuses am Schieber verhindert ein Verkanten des Getriebegehäuses in der Einbaunut bei erweiterten Toleranzen des Getriebes, des Bohrbildes und/oder der Einbaunut, wenn der Betätigungsgriff am Getriebegehäuse angeschraubt wird. Die Befestigungsschrauben des Betätigungsgriffs können angezogen werden und das Getriebegehäuse wird dabei flügelflächenparallel in der Ausnehmung des Bohrbildes bewegt.

Eine bevorzugte Ausführungsform sieht vor, dass der Schieber aus Kunststoff besteht. Diese Materialwahl hat den Vorteil, dass die Herstellungskosten weiter reduziert sind, dass der Schieber und die Schnappeinrichtung einstückig ausgebildet sein können und dass eine Betätigung des Getriebes geringere Geräusche verursacht.

Um auch hohe Kräfte übertragen zu können ist vorgesehen, dass im Schieber eine aus Metall, insbesondere Stahl, bestehende Lochplatte gelagert ist, an die ein im Getriebegehäuse vorgesehenes Zahnrad angreift. Die vom Betätigungsgriff über das Zahnrad auf die Lochplatte übergeleiteten Kräfte werden von der Lochplatte direkt in den Schieber oder direkt in die Zugstangen weitergeleitet. Der Schieber dient dann lediglich noch als Abstützung.

Weitere Vorteile, Merkmale und Einzelheiten der Erfindung ergeben sich aus der nachfolgenden Beschreibung, in der unter Bezugnahme auf die Zeichnung ein besonders bevorzugtes Ausführungsbeispiel im Einzelnen dargestellt ist. Dabei sind die in dem Anspruch 1 erwähnten Merkmale erfindungswesentlich. In der Zeichnung zeigen:
- Figur 1: eine Seitenansicht auf das Verschlussgetriebe, teilweise aufgebrochen;
- Figur 2: einen Schnitt II-II gemäß Figur 1; und
- Figur 3: einen Schnitt III-III gemäß Figur 1.

Die Figur 1 zeigt eine Draufsicht auf ein insgesamt mit 10 bezeichnetes Verschlussgetriebe, welches ein Getriebegehäuse 12 und einen Schieber 14 aufweist. Im Getriebegehäuse 12 ist ein Zahnrad 16 gelagert, welches eine quadratische Öffnung 18 aufweist, in die eine Vierkantachse eines (nicht dargestellten) Betätigungsgriffs eingesteckt werden kann. Beidseits des Zahnrads 16 befinden sich am Getriebegehäuse 12 Einschrauböffnungen 20, in welche Befestigungsschrauben des Betätigungsgriffs eingeschraubt werden können. Diese Schrauben durchgreifen über Befestigungsöffnungen die Rauminnenseite 22 eines Profilrahmens 24 (Figur 3). Die oben erwähnte Vierkantachse wird über eine Durchstecköffnung 26, die gleich ausgebildet ist, wie die Befestigungsöffnungen, in die quadratische Öffnung 18 des Zahnrades 16 eingesteckt. Es ist deutlich erkennbar, dass die Befestigungsöffnungen und die Durchstecköffnung 26 einen Quersteg 28 schneiden, so dass sie mittels eines Fräsers hergestellt werden müssen. Sie stellt also eine Ausfräsung dar.

Die Einschrauböffnungen 20 am Getriebegehäuse 12 sind jeweils von einem Materialvorsprung 30 umgeben, der mit zwei zueinander parallel verlaufenden Schultern 32 und 34 versehen ist. Die Schultern 32 und 34 verlaufen orthogonal zur Längsachse und zur Verschieberichtung des Schiebers 14. Der Abstand der beiden Schultern 32 und 34 (Breite des Vorsprungs) entspricht dem Durchmesser der Befestigungsöffnung 26 und somit der Breite der Öffnung im Quersteg 28. Wird das Verschlussgetriebe 10 in Richtung des Pfeils 36, der die Einbaurichtung darstellt, in eine im Profilrahmen 24 vorgesehene Getriebeaufnahmeöffnung 38 eingeschoben, dann wird das Getriebegehäuse 12 über die beiden Schultern 32 und 34, die sich an den Öffnungsflanken des Querstegs 28 abstützen, in der gewünschten Position gehalten. Das Getriebegehäuse 12 liegt somit nahezu spielfrei in Richtung der Längsachse des Schiebers 14 in der Getriebeaufnahmeöffnung 38. Wird das Getriebegehäuse 12 mittels der Befestigungsschrauben an den Profilrahmen 24 angeschraubt, dann liegt die Stirnseite 40 des Getriebegehäuses 12 an den freien Enden der Querstege 28 und 42 an.

Bis zum Festschrauben des Getriebegehäuses 12 am Profilrahmen 24 wird das Verschlussgetriebe 10 mittels einer Schnappeinrichtung 44 am Profilrahmen 24 gehalten. Die Figur 2 zeigt einen Schnitt II-II durch den Schieber 14, an welchem eine derartige, im Wesentlichen U-förmig ausgebildete Schnappeinrichtung 44 befestigt ist. Hierfür weist der Schieber 14 eine Aufnahmenut 46 auf, in welcher ein Haltesteg 48 der Schnappeinrichtung 44 gelagert und von Leisten 50 hintergriffen ist. Vom Haltesteg 48 ragen zwei L-förmige Schenkel 52 ab, deren freie Enden voneinander wegweisen. Die Spitzen der freien Enden 54 sind im Wesentlichen V-förmig ausgebildet, so dass die Schenkel 52 beim Aufsetzen des Schiebers 14 auf den Profilrahmen 24 in eine Profilnut 56 einschnappen können. Die Schenkel 52 sind derart ausgestaltet, dass sie bei am Profilrahmen 24 anliegendem Schieber 14 entweder nicht oder nur minimal an der Profilnut 56 anliegen. Auf diese Weise wird die Verlagerung des Schiebers 14 nur minimal durch Reibungskräfte beeinträchtigt.

Die Schnappeinrichtung 44 hat den wesentlichen Vorteil, dass das Verschlussgetriebe 10 auch dann sicher am Profilrahmen 24 gehalten wird, wenn das Getriebegehäuse 12 noch nicht mittels der Befestigungsschrauben des Betätigungsgriffs am Profilrahmen 24 angeschraubt ist. Ein weiterer Vorteil wird darin gesehen, dass die Schnappeinrichtung 44 ohne Werkzeug, lediglich durch Aufsetzen und Aufdrücken des Schiebers 14 auf den Profilrahmen 24 in Eingriff mit der Profilnut 56 bringbar ist und dass auch ein Lösen des Verschlussgetriebes 10 vom Profilrahmen 24 ohne Werkzeug möglich ist.

## Patentansprüche

1. Verschlussgetriebe (10) mit einem an einem Profilrahmen (24) eines Profilflügels eines Fensters oder dergleichen anschraubbaren Getriebegehäuse (12) und einem im montierten Zustand am Profilrahmen (24) verschiebbaren Schieber (14), wobei der Profilrahmen (24) mit einer Aufnahmeöffnung (38) zur Aufnahme des Getriebegehäuses (12) und einer Ausfräsung zur Befestigung eines Betätigungsgriffs und Durchtritt der Drehachse versehen ist, wobei der Schieber (14) mit einer Schnappeinrichtung (44) versehen ist, mit der er an einer Profilnut (56) des Profilrahmens (24) befestigbar ist, und wobei die Schnappeinrichtung (44) im Wesentlichen U-förmig ausgebildet ist und mit den freien Enden (54) in die Profilnut (56) des Profilrahmens (24) eingreifen kann.

2. Verschlussgetriebe nach Anspruch 1, **dadurch gekennzeichnet, dass** das Getriebegehäuse (12) mit mindestens einem Vorsprung (30) versehen ist, und beim Einsetzen des Getriebegehäuses (12) in die Aufnahmeöffnung (38) der Vorsprung in die Ausfräsung einschiebbar ist.

3. Verschlussgetriebe nach einem der vorhergehenden Ansprüche, **dadurch gekennzeichnet, dass** die Ausfräsung von zwei Durchtrittsöffnungen und einer Durchstecköffnung (26) gebildet wird.

4. Verschlussgetriebe nach Anspruch 2 und 3, **dadurch gekennzeichnet, dass** das Getriebegehäuse (12) zwei Vorsprünge (30) aufweist, die bei eingesetztem Getriebe (10) in zwei den beiden äußeren Durchtrittsöffnungen liegen.

5. Verschlussgetriebe nach einem der vorhergehenden Ansprüche, **dadurch gekennzeichnet, dass** die freien Enden (54) mit nach außen abstehenden Rasthaken versehen sind, die in der Profilnut (56) verrasten.

6. Verschlussgetriebe nach einem der vorhergehenden Ansprüche, **dadurch gekennzeichnet, dass** die Schnappeinrichtung (44) mit oder ohne Werkzeug lösbar ist.

7. Verschlussgetriebe nach einem der vorhergehenden Ansprüche, **dadurch gekennzeichnet, dass** die Schnappeinrichtung (44) zum Ausbau des Verschlussgetriebes (10) drehbar und/oder zurückschwenkbar ist.

8. Verschlussgetriebe nach einem der vorhergehenden Ansprüche, **dadurch gekennzeichnet, dass** das Getriebegehäuse (12) schwimmend im Schieber (14) gelagert ist.

9. Verschlussgetriebe nach einem der vorhergehenden Ansprüche, **dadurch gekennzeichnet, dass** der Schieber (14) aus Kunststoff besteht.

10. Verschlussgetriebe nach einem der vorhergehenden Ansprüche, **dadurch gekennzeichnet, dass** im Schieber (14) eine aus Metall, insbesondere aus Stahl, bestehende Lochplatte gelagert ist, an der ein im Getriebegehäuse (12) vorgesehenes Zahnrad (16) angreift.

11. Profilrahmen mit einem Verschlussgetriebe mit den Merkmalen nach einem der vorhergehenden Ansprüchen.

## Claims

1. A locking gear (10) with a gear housing (12), which can be screwed to a profiled frame (24) of a profiled wing of a window or the like, and with a slide (14), which in the mounted state can be displaced along the profiled frame (24), wherein the profiled frame (24) is provided with a receiving opening (38) for receiving the gear housing (12) and with a milled-out place for fastening an actuation handle and passage of the rotating shaft, wherein the slide (14) is provided with a snap-in arrangement (44), by means of which it can be fastened to a profiled groove (56) of the profiled frame (24), and wherein the snap-in arrangement (44) is substantially U-shaped and can enter into profiled groove (56) of the profiled frame (24) with its free ends (54).

2. The locking gear in accordance with claim 1, **characterized in that** the gear housing (12) is provided with at lest one protrusion (30), wherein the protrusion can be pushed into the milled-out place in the course of the insertion of the gear housing (12) into the receiving opening (38).

3. The locking gear in accordance with one of the preceding claims, **characterized in that** the milled-out place is constituted by two passages and a plug-through opening (26).

4. The locking gear in accordance with claim 2 and 3, **characterized in that** the gear housing (12) has two protrusions (30) which, with the gear (10) inserted, are located in the two outer passages.

5. The locking gear in accordance with one of the preceding claims, **characterized in that** the free ends (54) are provided with snap-in hooks, which project toward the outside and snap into the snap-in groove (56).

6. The locking gear in accordance with one of the preceding claims, **characterized in that** the snap-in arrangement (44) can be released with or without a tool.

7. The locking gear in accordance with one of the preceding claims, **characterized in that**, for taking the locking gear (10) out, the snap-in arrangement (44) can be rotated and/or pivoted back.

8. The locking gear in accordance with one of the preceding claims, **characterized in that** the gear housing (12) is floatingly seated in the slide (14).

9. The locking gear in accordance with one of the preceding claims, **characterized in that** the slide (14) is made of plastic.

10. The locking gear in accordance with one of the preceding claims, **characterized in that** a perforated plate made of metal, in particular steel, is seated in the slide (14) and is engaged by a gear wheel (16) provided in the gear housing (12).

11. A profiled frame with a locking gear having the characteristics of one of the preceding claims.

## Revendications

1. Mécanisme de verrouillage (10) comportant un boîtier de mécanisme (12) pouvant être vissé sur un cadre profilé (24) d'un vantail profilé de fenêtre ou élément similaire, et un coulisseau (14) mobile sur le cadre profilé (24) à l'état monté, le cadre profilé (24) étant muni d'une ouverture de logement (38) pour recevoir le boîtier de mécanisme (12) et d'une entaille pour la fixation d'une poignée d'actionnement et le passage de l'axe de rotation, le coulisseau (14) étant muni d'un dispositif d'enclenchement (44) avec lequel il peut être fixé à une rainure profilée (56) du cadre profilé (24), et le dispositif d'enclenchement (44) étant réalisé sensiblement en forme de U et pouvant s'engager par ses extrémités libres (54) dans la rainure profilée (56) du cadre profilé (24).

2. Mécanisme de verrouillage selon la revendication 1, **caractérisé en ce que** le boîtier de mécanisme (12) est muni d'au moins une saillie (30), et **en ce que** la saillie peut être introduite dans l'entaille lors de l'insertion du boîtier de mécanisme (12) dans l'ouverture de logement (38).

3. Mécanisme de verrouillage selon une des revendications précédentes, **caractérisé en ce que** l'entaille est formée par deux ouvertures de passage et une ouverture traversante (26).

4. Mécanisme de verrouillage selon les revendications 2 et 3, **caractérisé en ce que** le boîtier de mécanisme (12) présente deux saillies (30) qui se trouvent dans deux des deux ouvertures de passage extérieures lorsque le mécanisme (10) est mis en place.

5. Mécanisme de verrouillage selon une des revendications précédentes, **caractérisé en ce que** les extrémités libres (54) sont munies de crochets d'encliquetage dépassant vers l'extérieur, qui s'encliquettent dans la rainure profilée (56).

6. Mécanisme de verrouillage selon une des revendications précédentes, **caractérisé en ce que** le dispositif d'enclenchement (44) peut être détaché avec ou sans outil.

7. Mécanisme de verrouillage selon une des revendications précédentes, **caractérisé en ce que** le dispositif d'enclenchement (44) peut être pivoté et/ou basculé vers l'arrière pour le démontage du mécanisme de verrouillage (10).

8. Mécanisme de verrouillage selon une des revendications précédentes, **caractérisé en ce que** le boîtier de mécanisme (12) est disposé de manière flottante dans le coulisseau (14).

9. Mécanisme de verrouillage selon une des revendications précédentes, **caractérisé en ce que** le coulisseau (14) est constitué de matière plastique.

10. Mécanisme de verrouillage selon une des revendications précédentes, **caractérisé en ce que**, dans le coulisseau (14), est disposée une plaque perforée constituée de métal, notamment d'acier, dans laquelle s'engage une roue dentée (16) prévue dans le boîtier de mécanisme (12).

11. Cadre profilé comportant un mécanisme de verrouillage présentant les caractéristiques selon une des revendications précédentes.
